# EUROPÄISCHE PATENTSCHRIFT

(11) **EP 0 774 549 B1**
(45) Veröffentlichungstag und Bekanntmachung des Hinweises auf die Patenterteilung: **23.08.2000**
(21) Anmeldenummer: 96117288.9
(22) Anmeldetag: 28.10.1996
(51) Int. Cl.: E04B 2/74

(54) **Wandelement**
Wall element
Elément de paroi

(30) Priorität: 16.11.1995 DE 29518217 U
(43) Veröffentlichungstag der Anmeldung: 21.05.1997
(73) Patentinhaber: Schwörer Haus KG, 72531 Hohenstein (DE)
(72) Erfinder: Deeg, Claus, 71686 Remseck (DE); Bott, Ulrich, 72531 Hohenstein (DE)
(74) Vertreter: Schaumburg, Thoenes, Thurn Patentanwälte

(56) Entgegenhaltungen:
- DE-A- 3 245 652
- US-A- 2 922 201
- US-A- 3 159 235
- US-A- 3 999 343
- US-A- 4 235 057

## Beschreibung

Die Erfindung betrifft ein Wandelement mit einer ersten Wandschale und einer zweiten Wandschale, die durch ein Holzständerwerk im Abstand voneinander gehalten sind, wobei das Holzständerwerk mindestens einen Holzstiel mit mindestens zwei Seitenflächen und mit zwei einander gegenüberliegenden Parallelflächen enthält, die mit der ersten Wandschale bzw. der zweiten Wandschale verbunden sind.

Ein derartiges Wandelement wird häufig als Fertigbauteil hergestellt und zum Bau von Fertighäusern verwendet. Seine erste Wandschale und seine zweite Wandschale enthalten im allgemeinen eine Holzwerkstoffplatte, die mit Stahlklammern oder einem anderen Befestigungsmittel an den Parallelflächen mehrerer Holzstiele befestigt sind. An ein solches Wandelement besteht nun die Forderung, daß ein vorgegebenes Maß an Luftschalldämmung erreicht wird. Bisherige Lösungen sehen vor, daß die in den Zwischenraum zwischen Außenwand und Innenwand eingebrachten Dämmaterialien gute Schalldämmeigenschaften haben. Auch ein sandwichartiger Aufbau der Außenwand und der Innenwand kann unter Einsatz schalldämmender Materialien zur Schalldämmung beitragen.

In der DE-A 32 45 652 ist eine Leiste für schalldämmende Hohlbauplatten beschrieben, die mehrere in Längsrichtung der Leiste verlaufende Schlitze hat, die sich einander überlappen. Die Leiste kann aus Holz bestehen und ermöglicht durch die eingebrachten Schlitze eine Erhöhung der Schalldämmung.

Es ist Aufgabe der Erfindung ein Wandelement anzugeben, bei dem die Schallkopplung verringert ist, wobei dennoch eine hohe mechanische Stabilität erreicht wird.

Diese Aufgabe wird durch die Merkmale des Patentanspruchs 1 gelöst. Vorteilhafte Weiterbildungen sind in den abhängigen Ansprüchen angegeben.

Aufgrund der Überlappung der Nuten bildet sich im Inneren des Holzstiels ein sich in seiner Längsachse erstreckender Steg aus. Dieser Steg bildet die Verbindung zwischen zwei durch die Nuten getrennte Teile des Holzstiels. Schallwellen, die über den Holzstiel von der ersten Wandschale zur zweiten Wandschale oder umgekehrt gelangen, müssen diesen Steg durchlaufen und werden dabei gedämpft, da sie am Steg umgelenkt werden. Die schalltechnische Kopplung zwischen der ersten Wandschale und der zweiten Wandschale ist daher reduziert, bzw. die Schalldämpfung ist erhöht.

Die Erfindung ist auch dadurch gekennzeichnet, daß die Mittelebene zwischen den zwei Nuten einen Abstand zu einer Parallelfläche hat, der das 0,2 bis 0,3-Fache des Abstandes zwischen den Parallelflächen beträgt. Diese Maßnahme, bei der die Nuten außermittig zwischen den beiden Parallelflächen des Holzstiels angeordnet sind, trägt zu einem verbesserten baustatischen Verhalten bei.

Ein Ausführungsbeispiel der Erfindung wird im folgenden anhand der einzigen Figur der Zeichnung erläutert. In der Figur ist als Beispiel ein Teil eines als Außenwand dienenden Wandelements 10 dargestellt, bei dem die Erfindung realisiert ist. Eine nach außen zeigende Wandschale 12 und eine nach innen zeigende Wandschale 14 werden in einem vorgegebenen Abstand A durch ein Holzständerwerk gehalten, welches Holzstiele 16 umfaßt. Das Holzständerwerk enthält im allgemeinen einen Obergurt und einen Untergurt (nicht dargestellt). An parallelen Seitenflächen 20, 22 der Holzstiele 16 sind Spanplatten 24, 26 befestigt. Auf der Wandschale 14 sind auf der Spanplatte 26 Gipskartonplatten 28 mittels Klammern (nicht dargestellt) befestigt.

Auf der Spanplatte 24 der äußeren Wandschale 12 sind Polystyrolplatten 30 aufgeklebt. Auf diese Polystyrolplatten 30 ist Putzgrund 32 unter Verwendung von Glasseidengewebe aufgebracht.

Wie in der Figur zu erkennen ist, enthält jeder Holzstiel 16 an seinen freien Seitenflächen 17, 18 Nuten 34, 36. Die Nuten 34, 36 verlaufen längs der Längsachsen der Holzstiele 16. Die Tiefe der Nuten 34, 36 erstreckt sich in der Figur parallel zu den Parallelflächen 20, 22. Von dieser Parallelität kann abgewichen werden, um z.B. einen keilförmigen Steg 38 auszubilden. Von den Parallelflächen 20 bzw. 22 aus gesehen, überlappen sich die Nuten 34, 36 und bilden den Steg 38 der Breite S. Die Länge L des Stegs ist von der Tiefe der Nuten 34, 36 abhängig und beträgt vorzugsweise L = 15 mm für Holzstiele 16 mit rechteckförmigem Querschnitt von 45 x 160 mm² oder 80 x 160 mm².

Bezogen auf den Abstand A zwischen den Parallelflächen 20, 22 hat eine Mittellinie M durch den Steg S eine außermittige Position A_{M}. Vorzugsweise beträgt der Abstand A_{M} das 0,3-Fache von A. Durch die außermittige Anordnung der Nuten 34, 36 wird das statische Verhalten des Wandelements 10 gegenüber mittig angeordneten Nuten verbessert. Die Breite B der Nuten 34, 36 beträgt bei typischen Anwendungsfällen 2 bis 5 mm. Die Nuten 34, 36 werden durch Längssägeschnitte in den Holzstiel 16 erzeugt.

## Patentansprüche

1. Wandelement mit einer ersten Wandschale (12) und einer zweiten Wandschale (14), die durch ein Holzständerwerk im Abstand (A) voneinander gehalten sind,
wobei das Holzständerwerk mindestens einen Holzstiel (16) mit mindestens zwei Seitenflächen (17, 18) und mit zwei einander gegenüberliegenden Parallelflächen (20, 22) enthält, die mit der ersten Wandschale (12) bzw. der zweiten Wandschale (14) verbunden sind,
der Holzstiel (16) an seinen einander gegenüberliegenden Seitenflächen (17, 18) jeweils eine einzige Nut (34, 36) hat, die beide mit ihrer Längsachse längs des Holzstiels (16) verlaufen und in Richtung senkrecht zu den Parallelflächen (20, 22) einen vorbestimmten gegenseitigen Abstand (S) haben,
die Nuten (34, 36) sich in Ebenen annähernd parallel zu den Parallelflächen erstreckende Tiefen haben und sich unter Bildung eines Steges (38) überlappen,
und wobei die Mittelebene (M) zwischen den zwei Nuten (34, 36) einen Abstand (A_{M}) zu einer Parallelfläche (20) hat, der das 0,2-Fache bis 0,3-Fache des Abstandes (A) der Parallelflächen (20, 22) voneinander beträgt.

2. Wandelement nach Anspruch 1, dadurch **gekennzeichnet,** daß der Holzstiel (16) einen rechteckförmigen Querschnitt vorzugsweise im Bereich von 45 x 160 mm² bis 80 x 160 mm² hat.

3. Wandelement nach einem der vorhergehenden Ansprüche, dadurch **gekennzeichnet,** daß der vorbestimmte Abstand (S) zwischen den Nuten (34, 36) annähernd 5 bis 12 mm beträgt.

4. Wandelement nach einem der vorhergehenden Ansprüche, dadurch **gekennzeichnet,** daß die Breite (B) der Nuten (34, 36) etwa 2 bis 5 mm beträgt.

5. Wandelement nach einem der vorhergehenden Ansprüche, dadurch **gekennzeichnet,** daß die Länge (L) des Steges (38) 12 bis 18 mm beträgt, vorzugsweise 15 mm.

6. Wandelement nach einem der vorhergehenden Ansprüche, dadurch **gekennzeichnet,** daß es als Fertigbauteil hergestellt ist.

7. Wandelement nach einem der vorhergehenden Ansprüche, dadurch **gekennzeichnet,** daß bei Verwendung des Wandelements als Außenwand (10) der Abstand (A_{M}) von der inneren Wandschale (12) das 0,3 bis 0,2-Fache des Abstandes (A) der Parallelflächen (20, 22) voneinander beträgt.

## Claims

1. A wall element with a first skin (12) and a second skin (14) spaced apart a distance (A) by means of a wooden staking,
wherein the wooden staking comprises at least one wooden stud (16) having at least two side surfaces (17, 18) and having two oppositely situated parallel surfaces (20, 22) which are connected to the first skin (12) and to the second skin (14), respectively,
the wooden stud (16) has at each of its oppositely situated side surfaces (17, 18) a single groove (34, 36), the two grooves extending with their longitudinal axis along the wooden stud (16) and having a predetermined mutual distance (S) in the direction perpendicular to the parallel surfaces (20, 22),
the grooves (34, 36) have depths extending in planes approximately parallel to the parallel surfaces and overlap to form a web (38),
and wherein the central plane (M) between the two grooves (34, 36) has a distance (A_{M}) from a parallel surface (20) equal to 0.2 times to 0.3 times the distance (A) between the parallel surfaces (20, 22).

2. A wall element according to claim 1, characterised in that the wooden stud (16) has a rectangular cross-section preferably in the range from 45 x 160 mm² to 80 x 160 mm².

3. A wall element according to any one of the preceding claims, characterised in that the predetermined distance (S) between the grooves (34, 36) is approximately 5 to 12 mm.

4. A wall element according to any one of the preceding claims, characterised in that the width (B) of the grooves (34, 36) is about 2 to 5 mm.

5. A wall element according to any one of the preceding claims, characterised in that the length (L) of the web (38) is 12 to 18 mm, preferably 15 mm.

6. A wall element according to any one of the preceding claims, characterised in that it is made as a prefabricated component.

7. A wall element according to any one of the preceding claims, characterised in that when the wall element is used as an outer wall (10) the distance (A_{M}) from the inner skin (12) is 0.3 to 0.2 times the distance (A) between the parallel surfaces (20, 22).

## Revendications

1. Elément de paroi comportant une première coque de paroi (12) et une seconde coque de paroi (14), qui sont maintenues à une distance (A) l'une de l'autre par une structure en bois,
dans lequel la structure en bois comporte au moins un montant en bois (16) présentant au moins deux surfaces latérales (17, 18) et deux surfaces parallèles opposées l'une à l'autre (20, 22), qui sont reliées à la première coque de paroi (12), ou respectivement à la seconde coque de paroi (14),
dans lequel le montant en bois (16) possède sur chacune de ses surfaces latérales opposées l'une à l'autre (17, 18) une rainure unique (34, 36), les deux rainures s'étendant selon leur axe longitudinal le long du montant en bois (16) et étant espacées l'une de l'autre d'une distance prédéterminée (S) dans une direction perpendiculaire aux surfaces parallèles (20, 22),
dans lequel les rainures (34, 36) s'étendent sur une certaine profondeur dans des plans sensiblement parallèlement aux surfaces parallèles, et se chevauchent en formant une moulure (38),
et dans lequel le plan médian (M) passant entre les deux rainures (34, 36) est situé à une distance (A_{M}), par rapport à une surface parallèle (20), qui est égale à 0,2 à 0,3 fois la distance (A) séparant les surfaces parallèles (20, 22).

2. Elément de paroi selon la revendication 1, caractérisé en ce que le montant en bois (16) a une section rectangulaire comprise de préférence entre 45 x 160 mm² et 80 x 160 mm².

3. Élément de paroi selon l'une des revendications précédentes, caractérisé en ce que la distance prédéterminée (S) entre les rainures (34, 36) est comprise approximativement entre 5 et 12 mm.

4. Élément de paroi selon l'une des revendications précédentes, caractérisé en ce que la largeur (B) des rainures (34, 36) est comprise entre 2 et 5 mm environ.

5. Élément de paroi selon l'une des revendications précédentes, caractérisé en ce que la longueur (L) de la moulure (38) est comprise entre 12 et 18 mm, en étant de préférence égale à 15 mm.

6. Elément de paroi selon l'une des revendications précédentes, caractérisé en ce qu'il est réalisé sous la forme d'une pièce préfabriquée.

7. Elément de paroi selon l'une des revendications précédentes, caractérisé en ce que, lors de l'utilisation de l'élément de paroi comme paroi extérieure (10), la distance (A_{M}) à la coque de paroi intérieure (12) est égale à 0,3 à 0,2 fois la distance (A) séparant les surfaces parallèles (20, 22).
